# FASCICULE DE BREVET EUROPEEN

(11) **EP 0 797 470 B1**
(45) Date de publication et mention de la délivrance du brevet: **25.08.1999**
(21) Numéro de dépôt: 95942257.7
(22) Date de dépôt: 13.12.1995
(51) Int. Cl.: A63F 9/10

(54) **PUZZLES**
PUZZLES
JIGSAW PUZZLES

(30) Priorité: 14.12.1994 FR 9415073
(43) Date de publication de la demande: 01.10.1997
(73) Titulaire: Libeskind, Yves, 75018 Paris (FR)
(72) Inventeur: Libeskind, Yves, 75018 Paris (FR)
(86) Numéro de dépôt international: FR9501659
(87) Numéro de publication internationale: WO9618443

(56) Documents cités:
- US-A- 2 953 380
- US-A- 5 022 655
- US-A- 5 149 570
- US-A- 5 230 508

## Description

La présente invention concerne le domaine des jeux de patience connus sous le nom de puzzles, terme habituellement utilisé pour désigner un ensemble de pièces qui, correctement assemblées, reconstituent une image, au préalable fixée sur un support, le tout étant ensuite découpé. Cette image, qui représente un sujet quelconque, est généralement la reproduction d'un tableau, d'un dessin, ou d'une photographie.

Plus précisément, la présente invention concerne essentiellement les puzzles découpés par un ensemble de lignes suivant deux directions appartenant au plan du puzzle et approximativement orthogonales, et dont les pièces sont disposées de telle manière que chaque pièce occupe une position définie à l'intersection d'une ligne et d'une colonne. En général, les lignes de découpe présentent un caractère légèrement irrégulier, qui rappelle le style de découpe des puzzles fabriqués manuellement, mais une découpe parfaitement régulière des pièces est également possible.

Plus précisément encore, la présente invention concerne les puzzles dont les pièces ne sont pas simplement juxtaposées, mais sont reliées par un ensemble d'éléments mâles et femelles, deux à deux complémentaires, appartenant aux côtés de ces différentes pièces, et assurant la solidarité de chaque partie du puzzle avec l'ensemble dans le plan du puzzle, sans qu'aucun autre moyen ne soit nécessaire à cette fin, l'assemblage et le désassemblage de ces pièces n'étant alors possibles que dans une direction n'appartenant pas au plan du puzzle. Le plus souvent, deux pièces adjacentes sont reliées par un élément mâle appartenant à un côté de l'une des pièces et un élément femelle appartenant à un côté de l'autre pièce, ces éléments complémentaires, en général de forme arrondie, assurant la solidarité de ces deux pièces. Beaucoup plus rarement, deux pièces adjacentes sont reliées par plusieurs éléments mâles et plusieurs éléments femelles, deux à deux complémentaires. Parfois, la ligne de découpe séparant deux pièces adjacentes est simplement irrégulière, la présence des autres pièces assurant la solidarité de ces deux pièces. Traditionnellement, la disposition de ces éléments mâles et femelles est libre, les différentes pièces ayant un nombre variable d'éléments mâles et un nombre variable d'éléments femelles, mais, en pratique, ces éléments sont souvent disposés en alternance.

Certaines pièces du puzzle, dites extérieures, constituent la bordure du puzzle, certains côtés de ces pièces formant le périmètre du puzzle. Ce périmètre est le plus souvent de forme rectangulaire, seule forme permettant à la fois la représentation fidèle d'une image elle-même rectangulaire et un encadrement facile une fois le puzzle assemblé, mais peut aussi être de toute autre forme. Les autres pièces, dites intérieures, constituent la partie intérieure du puzzle. Habituellement, un tel puzzle rectangulaire est composé de (m x n) pièces, soit (2 x (m + n) - 4) pièces extérieures, comprenant chacune un côté droit, à l'exception de quatre de ces pièces situées aux angles, comprenant chacune deux côtés droits adjacents, et ((m - 2) x (n - 2)) pièces intérieures, ne comprenant aucun côté droit.

La découpe traditionnelle d'un puzzle, opération effectuée manuellement, n'était pas toujours conforme à un modèle bien défini, mais pouvait au contraire être libre et irrégulière. Par exemple, cette découpe pouvait suivre la ligne séparant deux parties de l'image de couleurs différentes, le seul guide pour assembler le puzzle étant alors la forme des pièces. La découpe mécanique des puzzles, pratiquée aujourd'hui à une grande échelle, est uniformisée. Une même forme de découpe est généralement utilisée pour réaliser différents puzzles, représentant toutes sortes d'images. La difficulté d'assemblage d'un tel puzzle dépend essentiellement du nombre de pièces, de la taille moyenne des pièces, et de la complexité propre de l'image à reconstituer.

Avec l'objectif de rendre plus difficile l'assemblage du puzzle, le brevet US n° 5 022 655 a proposé d'inclure dans la découpe du puzzle un ou plusieurs rectangles, ou plus généralement un ou plusieurs polygones, de manière à ajouter des pièces ayant un côté droit de part et d'autre des frontières de ces rectangles, ou de ces polygones, ainsi que de nouvelles pièces d'angle ayant deux côtés droits. Cette solution a effectivement pour résultat de rendre l'assemblage du puzzle sensiblement plus difficile, les pièces constituant la bordure du puzzle ne se distinguant plus, par leur forme, de ces pièces intérieures.

Cependant, cette solution exige, en pratique et quel que soit le mode de réalisation retenu, la présence d'une certaine quantité de pièces intérieures traditionnelles sans côté droit. Cette contrainte, inhérente à la solution retenue par ce brevet, ne permet pas d'atteindre pleinement l'objectif recherché, qui est de rendre l'assemblage du puzzle réellement plus difficile. Par ailleurs, cette technique a l'inconvénient majeur de produire un puzzle constitué de plusieurs parties disjointes, la solidarité de l'ensemble du puzzle n'étant plus assurée et par conséquent sa structure fragilisée. Pour remédier à ce problème, ce même brevet propose de relier les différentes parties du puzzle, jusqu'ici disjointes, par des pièces particulières dites de jointure, constituées de l'addition de deux pièces simples, et traversant les frontières entre ces différentes parties. L'utilisation de telles pièces doubles a été auparavant proposée par le brevet FR n° 2 395 051, afin de relier deux puzzles juxtaposés pour obtenir un puzzle plus grand. Cette solution, qui assure effectivement une solidarité minimale de l'ensemble des parties du puzzle, est pourtant artificielle puisqu'elle nécessite l'utilisation de pièces doubles d'une nature totalement différente de celle des autres pièces du puzzle. Pour toutes ces raisons, la solution proposée par ce brevet n'est pas entièrement satisfaisante.

L'objectif principal de la présente invention est de rendre l'assemblage du puzzle réellement plus difficile et, par là, plus intéressant, tout en préservant les caractéristiques essentielles d'un puzzle, telles que définies précédemment. A cette fin, elle propose une solution innovante, plus efficace et plus satisfaisante que celles proposées à ce jour.

Conformément à la présente invention, qui est définie selon les termes de la revendication 1 les lignes de découpe du puzzle comprennent des segments droits, en nombre et de longueur variables, et tels que les pièces intérieures du puzzle ont chacune, pour la totalité de ces pièces intérieures ou, à défaut, pour une partie seulement de celles-ci, représentant toutefois plus de la moitié d'entre elles, au moins un côté droit, ces segments droits étant disposés de telle manière qu'ils ne forment, à l'intérieur du périmètre du puzzle, aucune ligne polygonale fermée, c'est-à-dire aucun polygone ni aucune ligne polygonale reliant deux points distincts du périmètre du puzzle. De plus, chacun des quatre côtés d'une pièce ne peut être en contact qu'avec un seul côté d'une seule autre pièce.

Selon un mode de réalisation de l'invention, la totalité des pièces du puzzle, tant extérieures qu'intérieures, ont chacune au moins un côté droit.

Selon un autre mode de réalisation de l'invention, la totalité des pièces intérieures du puzzle ont, soit, pour une partie d'entre elles, un et un seul côté droit, soit, pour le reste de ces pièces, deux côtés droits adjacents formant un angle.

Selon un autre mode de réalisation de l'invention, la totalité des pièces intérieures du puzzle ont chacune un et un seul côté droit.

Selon un autre mode de réalisation de l'invention, certains côtés des pièces extérieures du puzzle, autres que ceux formant le périmètre du puzzle, sont droits.

Selon un autre mode de réalisation de l'invention, les seules pièces du puzzle ayant au moins un côté droit sont des pièces intérieures.

Selon encore un autre mode de réalisation de l'invention, la disposition des segments droits présente un caractère régulier, résultant de la répétition d'un ou de plusieurs motifs.

Selon un dernier mode de réalisation de l'invention, tout ou partie des segments droits sont mis en valeur, soit directement, ces segments étant soulignés par un tracé faisant partie intégrante de l'image, soit indirectement, ces segments permettant de délimiter les contours de parties de l'image de couleurs différentes.

Un premier résultat de la présente invention est bien de rendre réellement plus difficile l'assemblage d'un puzzle et moins efficace, voire inopérante, la méthode habituellement suivie, consistant à commencer par assembler la bordure du puzzle, étape en général simple qui permet de délimiter les contours du puzzle, et à poursuivre l'assemblage en progressant vers l'intérieur. Dans certains cas, la construction de la bordure du puzzle peut n'intervenir que tardivement, et même en dernier, dans le processus d'assemblage. En effet, l'invention montre qu'il est possible de réaliser un puzzle comprenant une proportion importante, et aussi grande que souhaitable, de pièces intérieures ayant chacune au moins un côté droit par rapport au nombre total des pièces intérieures. Cette proportion peut ainsi représenter la totalité de ces pièces, la présence de pièces intérieures traditionnelles sans côté droit n'étant nullement nécessaire. Cette situation, où la totalité des pièces intérieures du puzzle ont chacune au moins un côté droit, représente le mode de réalisation le plus satisfaisant de l'invention, en ce qu'il permet d'atteindre pleinement le résultat recherché, qui est de rendre l'assemblage du puzzle réellement plus difficile. Naturellement, il est également possible de conserver une certaine quantité de pièces intérieures traditionnelles sans côté droit, la présence d'un petit nombre de ces pièces ne modifiant pas fondamentalement la nature de l'invention. L'invention permet également de réaliser un puzzle où certains côtés des pièces extérieures, autres que ceux formant le périmètre du puzzle, sont droits, ce qui peut représenter une difficulté supplémentaire. Enfin, l'invention permet de réaliser un puzzle dont les seules pièces ayant au moins un côté droit sont situées non pas en bordure, mais à l'intérieur du puzzle, ce qui constitue une situation particulièrement inhabituelle.

Un autre résultat important de la présente invention est de préserver, quel que soit le mode de réalisation retenu, les caractéristiques essentielles d'un puzzle, telles que définies précédemment, en particulier, la solidarité de chaque partie du puzzle avec l'ensemble dans le plan du puzzle, l'assemblage et le désassemblage des pièces n'étant alors possibles que dans une direction n'appartenant pas au plan du puzzle. En effet, selon l'invention, la disposition des segments droits, qui appartiennent aux lignes de découpe du puzzle, est telle que ces segments ne forment, à l'intérieur du périmètre du puzzle, aucune ligne polygonale fermée, c'est-à-dire aucun polygone, ni aucune ligne polygonale reliant deux points distincts du périmètre du puzzle. Cette caractéristique permet bien à chaque partie du puzzle d'être solidaire de l'ensemble dans le plan du puzzle, au moyen, comme cela a été précisé, d'un ensemble d'éléments mâles et femelles, deux à deux complémentaires, appartenant aux côtés des différentes pièces, chaque pièce étant ainsi reliée à au moins une autre pièce du puzzle. Ce résultat est obtenu sans qu'il soit nécessaire d'utiliser un quelconque autre moyen, tel que, par exemple, des pièces doubles de jointure. En effet, comme cela a été également précisé, chaque pièce du puzzle occupe une position définie à l'intersection d'une ligne et d'une colonne, chacun de ses quatre côtés ne pouvant ainsi être directement en contact qu'avec un seul côté d'une seule autre pièce, ce qui exclut, en particulier, les pièces doubles de jointure.

Un dernier résultat de la présente invention est de proposer un style de découpe original permettant la création de modèles inédits et variés, et de contribuer ainsi au renouvellement de l'art du puzzle. En effet, le nombre de segments droits, qui appartiennent aux lignes de découpe du puzzle, est variable, et la disposition de ces segments droits est libre, à condition cependant de ne former aucune ligne polygonale fermée ou reliant deux points distincts du périmètre du puzzle. Ces segments sont de longueur variable, ceux de longueur plutôt petite assurant une meilleure cohésion de la structure du puzzle. Ils peuvent être isolés ou bien reliés, formant alors des angles et ainsi des lignes brisées. La disposition des différents segments droits présente, dans sa forme la plus générale, un caractère irrégulier. Cette disposition, où tout repère quant à l'agencement des différentes pièces est absent, permet de réaliser un puzzle particulièrement difficile à assembler. La disposition des différents segments droits peut, au contraire, présenter un caractère régulier, résultant de la répétition d'un ou de plusieurs motifs. La structure du puzzle est alors relativement équilibrée et homogène, ce qui peut être un avantage. Une telle disposition peut également être considérée comme un élément décoratif supplémentaire, dans la mesure où les lignes de découpe sont visibles. Les segments droits, en totalité ou en partie, peuvent aussi être mis en valeur, soit directement, ces segments étant soulignés par un tracé faisant partie intégrante de l'image, soit indirectement, ces segments permettant de délimiter les contours de parties de l'image de couleurs différentes.

Les figures numérotées de 1 à 7 présentent des exemples qui illustrent les possibilités de mise en oeuvre de l'invention suivant ses différents modes de réalisation. Chaque figure représente, pour des raisons pratiques, un puzzle comprenant un nombre réduit de pièces, soit 80 pièces. Naturellement, chacune de ces figures pourrait facilement être adaptée pour réaliser un puzzle de plus grande dimension. Sur chaque figure, seuls le périmètre et les lignes de découpe du puzzle ont été représentés, et les segments droits appartenant à ces lignes de découpe ont été mis en valeur par un tracé plus épais, tout comme le périmètre du puzzle.
La figure 1 présente un premier exemple de réalisation d'un puzzle selon l'invention. Le puzzle (1) est découpé par un ensemble de lignes (3) qui comprennent des segments droits (6). Les pièces extérieures (4) qui constituent la bordure du puzzle et forment son périmètre (2), de forme rectangulaire, ont soit un seul côté droit, soit, pour celles situées aux angles, deux côtés droits adjacents. Les pièces intérieures (5) ont également, pour chacune d'entre elles, soit un seul côté droit, soit deux côtés droits adjacents. Les segments droits (6) ont une longueur variable. Certains de ces segments sont isolés, les autres sont reliés entre eux et forment des angles et des lignes brisées. La disposition des différents segments ne présente aucun caractère de régularité apparent.
La figure 2 présente un deuxième exemple de réalisation d'un puzzle selon l'invention. A la différence de la figure précédente, la disposition des segments droits (6) présente ici un caractère régulier, résultant de la répétition d'un même motif, lui-même symétrique, une fois dans la moitié gauche du puzzle, une fois dans la moitié droite.
Les figures 3, 4, et 5 présentent d'autres exemples de réalisation d'un puzzle selon l'invention. Sur chacune de ces figures, les pièces intérieures (5) ont chacune un seul côté droit, et les segments droits (6) sont isolés les uns des autres. Sur la figure 3, ces segments droits ont une longueur variable, et leur disposition ne présente aucun caractère de régularité apparent. Sur la figure 4, ces segments droits ont tous la même longueur, égale au double de celle d'un côté d'une pièce, et sont disposés en alternance horizontalement et verticalement, selon un motif répétitif simple, l'ensemble présentant ainsi un caractère régulier et homogène. Sur la figure 5, ces segments droits ont tous la même longueur, la plus petite possible, égale à celle d'un côté d'une pièce, à l'exception d'un segment unique de longueur double placé au centre du puzzle, et la disposition de ces segments présente également un caractère régulier et homogène. Sur chacune de ces figures, il serait facile de prolonger ces différents segments droits, ou encore d'ajouter de nouveaux segments droits, pour faire apparaître des pièces intérieures ayant plusieurs côtés droits, par exemple deux côtés droits adjacents, comme sur les figures précédentes.
La figure 6 présente un exemple de réalisation d'un puzzle selon une forme plus générale de l'invention. Les pièces extérieures (4) ont ici soit un seul côté droit, soit deux côtés droits opposés, soit deux côtés droits adjacents, ces dernières pièces n'étant pas seulement situées aux angles du puzzle. Les pièces intérieures (5) ont également, pour la plupart, soit un seul côté droit, soit deux côtés droits opposés, soit deux côtés droits adjacents. Dans cet exemple, quelques-unes de ces pièces intérieures, en petit nombre, n'ont aucun côté droit. Un tel puzzle aurait pu également comprendre quelques pièces, intérieures ou extérieures, ayant trois côtés droits, cette situation constituant bien évidemment un cas limite, chaque pièce étant nécessairement reliée par au moins un de ses côtés à une autre pièce du puzzle.
La figure 7 présente un dernier exemple de réalisation d'un puzzle selon l'invention. Cette figure est semblable à la figure 1, mais le périmètre (2) du puzzle est ici de forme irrégulière et les pièces extérieures (4) n'ont aucun côté droit. Une telle situation, où les seules pièces ayant au moins un côté droit sont des pièces intérieures, est particulièrement inhabituelle.

La mise en oeuvre de la présente invention ne demande aucune modification du processus industriel de production de puzzles et ne présente pas de difficulté propre, quelle que soit la technique de fabrication retenue. Elle demande seulement la réalisation d'un modèle de découpe conforme aux caractéristiques de l'invention et, dans le cas d'une fabrication classique, l'utilisation d'une forme de découpe adaptée.

La présente invention, dans ses différents modes de réalisation, est applicable à des puzzles de toute nature ayant au minimum les caractéristiques demandées, quels que soient les dimensions du puzzle, le nombre et la taille de ses pièces, la matière de fabrication utilisée (carton, bois, plastique, ou toute matière appropriée) et l'épaisseur de ce matériau. Elle s'applique aux puzzles dont le périmètre est de forme rectangulaire, ou de toute autre forme. Elle s'applique aux puzzles comportant des pièces toutes différentes, ou comportant des pièces de taille et de forme strictement identiques. Elle s'applique aux puzzles à deux faces, l'image pouvant être identique ou différente sur les deux faces du puzzle, ainsi qu'aux puzzles composés de plusieurs couches, opaques ou en partie transparentes, découpées de manière identique ou différente. Elle s'applique aux puzzles qui représentent une image totalement plane ou en léger relief, et aux puzzles comprenant certaines parties intérieures évidées. Elle s'applique aux puzzles insérés dans un cadre ou maintenus sur un support par une couche magnétique ou adhésive, ou encore par un moyen mécanique quelconque. Elle s'applique enfin à toute simulation, sous une forme non matérielle et faisant appel à des techniques informatiques, d'un puzzle présentant l'une quelconque des caractéristiques précédentes.

## Revendications

1. Puzzle (1) constitué d'un ensemble de pièces pouvant être assemblées pour former une image, certaines de ces pièces (4) dites extérieures constituant la bordure du puzzle, certains côtés de ces pièces formant le périmètre (2) du puzzle, de forme quelconque, les autres pièces (5) dites intérieures constituant la partie intérieure du puzzle,
ces pièces (4,5) étant formées par un ensemble de lignes de découpe (3) disposées suivant deux directions appartenant au plan du puzzle et approximativement orthogonales, de telle manière que chaque pièce occupe une position définie à l'intersection d'une ligne et d'une colonne, chacun de ses quatre côtés ne pouvant ainsi être directement en contact qu'avec un seul côté d'une seule autre pièce, certaines lignes de découpe comprenant des segments droits (6), formant les côtés de certaines de ces pièces,
ces pièces (4,5) étant reliées par un ensemble d'éléments mâles et femelles, deux à deux complémentaires, appartenant aux côtés non droits de ces différentes pièces, chaque pièce étant ainsi reliée à au moins une autre pièce du puzzle,
les segments droits (6), appartenant aux lignes de découpe du puzzle, étant tels que les pièces intérieures (5) du puzzle ont chacune, pour la totalité de ces pièces intérieures ou, à défaut, pour une partie seulement de celles-ci, représentant toutefois plus de la moitié d'entre elles, au moins un côté droit,
lesdits segments droits (6) étant disposés de telle manière qu'ils ne forment, à l'intérieur du périmètre du puzzle, aucune ligne polygonale fermée, c'est-à-dire aucun polygone, ni aucune ligne polygonale reliant deux points distincts du périmètre du puzzle.

2. Puzzle selon la revendication 1, caractérisé en ce que la totalité des pièces du puzzle, tant extérieures (4) qu'intérieures (5), ont chacune au moins un côté droit.

3. Puzzle selon l'une des revendications 1 ou 2, caractérisé en ce que la totalité des pièces intérieures (5) du puzzle ont, soit, pour une partie d'entre elles, un et un seul côté droit, soit, pour le reste de ces pièces, deux côtés droits adjacents formant un angle.

4. Puzzle selon l'une des revendications 1 ou 2, caractérisé en ce que la totalité des pièces intérieures (5) du puzzle ont chacune un et un seul côté droit.

5. Puzzle selon l'une quelconque des revendications 1 à 4, caractérisé en ce que le périmètre (2) du puzzle est de forme polygonale, notamment rectangulaire.

6. Puzzle selon l'une quelconque des revendications 1 à 5, caractérisé en ce que certains côtés des pièces extérieures (4) du puzzle, autres que ceux formant le périmètre du puzzle, sont droits.

7. Puzzle selon l'une quelconque des revendications 1 à 6, caractérisé en ce que certaines pièces du puzzle, extérieures (4) ou intérieures (5), ont deux côtés droits opposés, ou encore trois côtés droits.

8. Puzzle selon l'une quelconque des revendications 1, 3, 4, ou 7, caractérisé en ce que les seules pièces du puzzle ayant au moins un côté droit sont des pièces intérieures (5).

9. Puzzle selon l'une quelconque des revendications 1 à 8, caractérisé en ce que certaines pièces du puzzle sont de taille et de forme strictement identiques.

10. Puzzle selon l'une quelconque des revendications 1, 2, 3, 5, 6, 7, 8, ou 9, caractérisé en ce que tout ou partie des segments droits (6) sont reliés entre eux, formant des angles et des lignes brisées.

11. Puzzle selon l'une quelconque des revendications 1 à 10, caractérisé en ce que les segments droits (6) sont de longueur variable et que la disposition de ces segments présente un caractère irrégulier.

12. Puzzle selon l'une quelconque des revendications 1 à 10, caractérisé en ce que la disposition des segments droits (6) présente un caractère régulier, résultant de la répétition d'un ou de plusieurs motifs.

13. Puzzle selon l'une quelconque des revendications 1 à 12, caractérisé en ce que tout ou partie des segments droits (6) sont mis en valeur, soit directement, ces segments étant soulignés par un tracé faisant partie intégrante de l'image, soit indirectement, ces segments permettant de délimiter les contours de parties de l'image de couleurs différentes.

14. Puzzle selon l'une quelconque des revendications 1 à 13, caractérisé en ce que l'image formée par les différentes pièces du puzzle est fixée sur un support quelconque, avant d'être découpée.

15. Puzzle selon l'une quelconque des revendications 1 à 13, caractérisé en ce que le puzzle est représenté au moyen d'une simulation faisant appel à des techniques informatiques.

## Claims

1. A jigsaw puzzle (1) comprising a plurality of pieces which can be assembled to form a picture, said pieces including a plurality of outer edge pieces (4) forming the border of the puzzle, some edges of these pieces defining the perimeter (2) of the puzzle, said perimeter being of variable shape, and a plurality of interior pieces (5) forming the interior part of the puzzle,
said pieces (4,5) being formed by a plurality of cutting lines (3) extending in two approximately orthogonal directions within a plane defined by the puzzle, whereby each piece lies at the intersection of a row and a column, so that each of its four edges contacts only one edge from a single other piece, some of the cutting lines comprising straight segments (6), forming the edges of some of these pieces,
said pieces (4,5) being locked together by means of a plurality of male and female interlocking elements, which are part of the non-straight edges of these different pieces, so that each piece is joined to at least one other piece of the puzzle,
said straight segments (6), which are part of the cutting lines of the puzzle, being such that the interior pieces (5) of the puzzle, for all of these interior pieces or, failing this, for only a part of these pieces, however representing more than half of them, each have at least one straight edge,
said straight segments (6) being arranged in such a way that they do not define any closed polygonal line, i.e. any polygon, within the perimeter of the puzzle, nor any polygonal line joining two separate points on the perimeter of the puzzle.

2. The jigsaw puzzle as claimed in Claim 1, in which all of the pieces of the puzzle, outer edge pieces (4) and interior pieces (5), each have at least one straight edge.

3. The jigsaw puzzle as claimed in Claim 1 or Claim 2, in which all of the interior pieces (5) of the puzzle each have, either one single straight edge, for a part of these pieces, or two adjacent straight edges forming an angle, for the rest of these pieces.

4. The jigsaw puzzle as claimed in Claim 1 or Claim 2, in which all of the interior pieces (5) of the puzzle each have one single straight edge.

5. The jigsaw puzzle as claimed in any one of Claims 1 to 4, in which the perimeter (2) of the puzzle is of polygonal shape, notably rectangular.

6. The jigsaw puzzle as claimed in any one of Claims 1 to 5, in which some edges from the outer edge pieces (4) of the puzzle, other than the edges defining the perimeter of the puzzle, are straight.

7. The jigsaw puzzle as claimed in any one of Claims 1 to 6, in which some pieces of the puzzle, outer edge pieces (4) or interior pieces (5), have two opposite straight edges, or even three straight edges.

8. The jigsaw puzzle as claimed in any one of Claims 1, 3, 4, or 7, in which the only puzzle pieces having at least one straight edge are interior pieces (5).

9. The jigsaw puzzle as claimed in any one of Claims 1 to 8, in which some pieces of the puzzle are exactly identical in size and shape.

10. The jigsaw puzzle as claimed in anyone of Claims 1, 2, 3, 5, 6, 7, 8, or 9, in which all or part of the straight segments (6) are linked together, forming angles and broken lines.

11. The jigsaw puzzle as claimed in any one of Claims 1 to 10, in which the straight segments (6) are of varying lengths and are arranged in a irregular way.

12. The jigsaw puzzle as claimed in any one of Claims 1 to 10, in which the straight segments (6) are arranged in a regular way, as a result of the repetition of one or more patterns.

13. The jigsaw puzzle as claimed in any one of Claims 1 to 12, in which all or part of the straight segments (6) are highlighted, either in a direct way, these segments being emphasized with lines forming an integral part of the picture, or in an indirect way, these segments defining the outlines of sections of the picture having different colors.

14. The jigsaw puzzle as claimed in any one of Claims 1 to 13, in which the picture is first applied on a support, before being cut into pieces.

15. The jigsaw puzzle as claimed in any one of Claims 1 to 13, in which the puzzle is made visible by means of computer simulation techniques.

## Patentansprüche

1. Puzzle (1), umfassend eine Vielzahl von Teilen, die unter Ausbildung eines Bildes zusammengebaut werden können, wobei die Teile eine Vielzahl von äußeren Kantenteilen (4) beinhalten, die den Rand des Puzzles bilden, wobei einige Kanten dieser Teile den Umfang (2) des Puzzles festlegen, wobei der Umfang eine variable Form aufweist, und eine Vielzahl von inneren Teilen (5), die den inneren Teil des Puzzles bilden,
wobei die Teile (4, 5) durch eine Vielzahl von Stanzlinien (3) ausgebildet sind, die sich in zwei, etwa rechtwinkligen Richtungen innerhalb einer durch das Puzzle festgelegten Ebene erstrecken, wodurch jedes Teil am Schnittpunkt einer Reihe und einer Spalte liegt, so daß jede von ihren vier Kanten nur eine Kante von einem einzelnen Teil berührt, wobei einige der Stanzlinien gerade Segmente (6) umfassen, die die Kanten von einigen der Teile bilden,
wobei die Teile (4, 5) mittels einer Vielzahl von männlichen und weiblichen Verriegelungselementen ineinander eingerastet sind, die Teil der nicht geraden Kanten dieser verschiedenen Teile sind, so daß jedes Teil mit mindestens einem weiteren Teil des Puzzles verbunden ist,
wobei die geraden Segmente (6), die den Stanzlinien des Puzzles angehören, derart sind, daß die inneren Teile (5) des Puzzles für alle diese inneren Teile oder, falls nicht, für nur einen Teil dieser Teile, jedoch für mehr als die Hälfte davon, jeweils mindestens eine gerade Kante aufweisen,
und wobei die geraden Segmente (6) derart angeordnet sind, daß sie weder irgendeine geschlossene polygonale Linie, d.h. irgendein Polygon, innerhalb des Umfangs des Puzzles, noch jegliche polygonale Linie, die zwei separate Punkte auf dem Umfang des Puzzles verbindet, festlegen.

2. Puzzle nach Anspruch 1, wobei alle Teile des Puzzles, äußere Kantenteile (4) und innere Teile (5) jeweils mindestens eine gerade Kante aufweisen.

3. Puzzle nach Anspruch 1 oder 2, wobei alle inneren Teile (5) des Puzzles jeweils entweder eine einzige gerade Kante, für einen Teil dieser Teile, oder zwei benachbarte gerade Kanten, die einen Winkel ausbilden, für den Rest dieser Teile aufweisen.

4. Puzzle nach Anspruch 1 oder 2, wobei alle inneren Teile (5) des Puzzles jeweils eine einzige gerade Kante aufweisen.

5. Puzzle nach einem der Ansprüche 1 bis 4, wobei der Umfang (2) des Puzzles eine polygonale Form aufweist, hauptsächlich eine rechteckige Form.

6. Puzzle nach einem der Ansprüche 1 bis 5, wobei einige Kanten der äußeren Kantenteile (4) des Puzzles, anders als die den Umfang des Puzzles festlegenden Kanten, gerade sind.

7. Puzzle nach einem der Ansprüche 1 bis 6, wobei einige Teile des Puzzles, äußere Kantenteile (4) oder innere Teile (5), zwei gegenüberliegende gerade Kanten oder sogar drei gerade Kanten aufweisen.

8. Puzzle nach einem der Ansprüche 1, 3, 4 oder 7, wobei die einzigen Puzzleteile mit mindestens einer geraden Kante innere Teile (5) sind.

9. Puzzle nach einem der Ansprüche 1 bis 8, wobei einige Teile des Puzzles eine exakt identische Größe und Form aufweisen.

10. Puzzle nach einem der Ansprüche 1, 2, 3, 5, 6, 7, 8 oder 9, wobei alle oder ein Teil der geraden Segmente (6) miteinander unter Ausbildung von Winkeln und gestrichelten Linien verbunden sind.

11. Puzzle nach einem der Ansprüche 1 bis 10, wobei die geraden Segmente (6) verschiedene Längen aufweisen und unregelmäßig angeordnet sind.

12. Puzzle nach einem der Ansprüche 1 bis 10, wobei die geraden Segmente (6) regelmäßig angeordnet sind, als Ergebnis der Wederholung von einem oder mehreren Mustern.

13. Puzzle nach einem der Ansprüche 1 bis 12, wobei alle oder ein Teil der geraden Segmente (6) hervorgehoben sind, entweder direkt, wobei diese Segmente mit Linien betont werden, die einen integralen Teil des Bildes bilden, oder indirekt, wobei diese Segmente den Umriß von verschiedenfarbigen Bildabschnitten festlegen.

14. Puzzle nach einem der Ansprüche 1 bis 13, wobei das Bild zunächst auf einen Träger aufgebracht wird, bevor es in Teile geschnitten wird.

15. Puzzle nach einem der Ansprüche 1 bis 13, wobei das Puzzle mittels Computer-Simulationstechniken sichtbar gemacht wird.
